# EUROPÄISCHE PATENTSCHRIFT

(11) **EP 0 547 297 B1**
(45) Veröffentlichungstag und Bekanntmachung des Hinweises auf die Patenterteilung: **30.10.1996**
(21) Anmeldenummer: 92113962.2
(22) Anmeldetag: 17.08.1992
(51) Int. Cl.: B65B 39/08

(54) **Sackklemmenvorrichtung**
Device for clamping bags
Dispositif pour pincer des sacs

(30) Priorität: 14.12.1991 DE 4141254
(43) Veröffentlichungstag der Anmeldung: 23.06.1993
(73) Patentinhaber: CHRONOS RICHARDSON GmbH, D-53773 Hennef (DE)
(72) Erfinder: Kader, Karl-Wilhelm, W-5202 Hennef 1 (DE)
(74) Vertreter: Neumann, Ernst Dieter, Dipl.-Ing.

(56) Entgegenhaltungen:
- US-A- 2 890 006
- US-A- 4 322 932

## Beschreibung

Die Erfindung betrifft eine Vorrichtung aus einem Abfüllstutzen und einer Sackklemmenanordnung zum Festhalten eines abzufüllenden Sackes, insbesondere eines Seitenfaltensackes, an dem Abfüllstutzen, der ein Gehäuseteil mit im wesentlichen rechteckigem Querschnitt aufweist, das zwei Stirnflächen und zwei Spreizklappen besitzt, die um senkrecht zu den genannten Stirnflächen liegende Achsen am Gehäuseteil schwenkbar gehalten sind, rechtwinklig angesetzte Leitbleche haben, mit einem ersten Klemmenpaar, das jeweils Klemmkörper aufweist, die an Schwenkhebeln um erste horizontale Achsen gegensinnig schwenkbar sind und sich gegen die Außenflächen der geöffneten Spreizklappen anlegen, um einander gegenüberliegende erste Sackwandteile am Abfüllstutzen zu halten, und mit zweiten Klemmenpaaren, die jeweils Paare von Klemmkörpern aufweist, die um etwa parallel zu den ersten Achsen liegende zweite Achsen relativ zueinander schwenkbar ist, und die an längeren Schwenkhebeln, die die zuvorgenannten Achsen halten, um zu den ersten und zweiten Achsen senkrechte Achsen gegensinnig in Richtung auf die Stirnflächen zu beweglich sind, wobei die Paare der Klemmkörper der zweiten Klemmenpaare Oberflächenteile aufweisen, die sich paarweise so aneinanderlegen, daß vor den Stirnflächen liegende Sackwandteile im Kantenbereich erfaßt und gehalten werden.

Eine Vorrichtung dieser Art ist durch das 3200 Series Slidell Matic System der Firma Slidell, Owatonna, USA bekannt. Ein System dieser Art ist besonders geeignet für die Handhabung von Seitenfaltensäcken, bei denen die Säcke bereits mit zusammengehaltenen Seitenfalten über den Stutzen gezogen und dann von dem zweiten Klemmenpaar übernommen werden, so daß beim anschließenden Füllen die Seitenfalten im Bereich der Sacköffnung nicht aufspringen. Hiermit entfällt die Notwendigkeit, die Seitenfalten nach dem Befüllen zurückzufalten, d. h. neu einzurichten, um ein anschließendes Schließen des Sackes zu ermöglichen, insbesondere ein Umschlagen des Sackrandes vor dem endgültigen Vernähen oder Verkleben.

Die genannten Vorrichtungen sind jedoch in gleicher Weise auch für einfache Flachsäcke günstig, insbesondere mit sogenanntem "Pinch-top"-Verschluß, bei denen der obere Sackrand zum Verschließen ebenfalls umgeschlagen wird. Auch hierbei ist es erforderlich, daß im Bereich der Sacköffnung die seitliche Sackfalte in ihrer Lage eindeutig erhalten bleibt, d. h. daß auch hier die beiden Sackwände im Bereich der Seitenkanten aufeinanderliegend festgehalten werden.

Bei der obengenannten bekannten Vorrichtung werden die Säcke nach dem Aufstecken auf den Abfüllstutzen von den ersten Klemmenpaaren an den Oberflächen der Spreizklappen festgehalten und von den zweiten Klemmenpaaren in einigem Abstand vor den Stirnflächen im Bereich ihrer Seitenkanten fixiert. Anschließend werden Absaugschächte in die noch offene Sacköffnung vor den Stirnflächen des Abfüllstutzens eingeführt, durch die die beim Befüllen verdrängte Luft und insbesondere der damit aufgewirbelte Staub abgesaugt werden sollen. Die zweiten Klemmenpaare werden hierzu an die Absaugschächte angenähert. Ein dichtes Anliegen an den ebenen Oberflächen der Absaugschächte und der Spreizklappen wird durch den entstehenden Unterdruck gefördert.

Aus der US-A-4 322 932 ist ein Abfüllstutzen mit einer Klemmenanordnung der gattungsgemäßen Art bekannt, bei dem ein Sack jeweils über den Abfüllstutzen und die zweiten Klemmenpaare geschoben wird, wobei diese zweiten Klemmenpaare dann von innen in die Seitenfalten greifen und die Seitenfalten während des Spreizens der Spreizklappen und des Befüllens des Sackes fixiert halten. Beim Befüllen liegen wesentliche Teile der Sackwandung mit Abstand zum Abfüllstutzen, so daß eine nennenswerte Staubmenge des Befüllgutes während des Befüllens freigesetzt werden kann. Die bei der zuvor genannten Vorrichtung vorgesehen Absaugmittel sind hierbei nicht vorhanden.

Aus der US-A-2 890 006 ist ein Abfüllstutzen von kreisförmigem Querschnitt mit einer Klemmenanordnung bekannt, bei dem zweite Klemmenpaare die Seitenfalten des Sackes von außen fixieren. Die Bewegung dieser Klemmenpaarung erschöpft sich in einer reinen Schließbewegung zum Einklemmen der Seitenfalten. In eine Wechselwirkung mit Oberflächenteilen des Abfüllstutzens treten diese zweiten Klemmenpaare nicht.

Der Erfindung liegt die Aufgabe zugrunde, eine Vorrichtung der gattungsgemäßen Art so auszubilden, daß beim Abfüllen auch ohne Verwendung von außerhalb des Stutzenquerschnittes in die Sacköffnung eingeführten Absaugmittel überall eine dichte Anlage des Sackes am Abfüllstutzen sicherstellt. Die Lösung hierfür besteht darin, daß die Stirnflächen nach unten keilförmig zulaufen und daß die Leitbleche der Spreizklappen innerhalb der Stirnflächen liegen, daß die Klemmkörper der zweiten Klemmenpaare an einzelnen kurzen Schwenkhebeln jeweils einzeln gelagert und gegensinnig zueinander schwenkbar sind, und daß die Paare der Klemmkörper der zweiten Klemmenpaare jeweils zu den genannten Oberflächenteilen abgewinkelte zweite Oberflächenteile aufweisen, die an die Stirnflächen und die Leitbleche der ausgeschwenkten Spreizklappen angepaßt sind, um die übrigen freien Sackwandteile am Abfüllstutzen zu halten. Erfindungsgemäß kann hierdurch eine nahezu vollständige Abdichtung erfolgen, wobei ggfs. eine notwendige Entlüftung über das Innere des Abfüllstutzens erfolgen kann. Die zweite zusätzliche Schwenkbewegung der zweiten Klemmkörper kann vorzugsweise in ihrer Weglänge so eingestellt werden, daß die Sackwandung einen nahezu faltenfreien Verlauf entlang der Oberflächen des Abfüllstutzens und der Leitbleche der Spreizklappen einnimmt, wenn die Klemmkörper gegen die Stirnflächen des Absaugstutzens geschwenkt sind. Allerdings ist es auch unschädlich, wenn im Verlauf der Sacköffnungskante eine gewisse freie Länge vorhanden ist, da eine geringe Auffaltung an der Sacköffnungskante unschädlich ist, da durch die Klemmkörper rundum ein festes Andrücken des Sackes sichergestellt ist. Ein Auffalten der Sackkanten wird durch das vorherige Fassen des Sackes im Bereich der Seitenkanten verhindert. In besonders günstiger Weise sind an den zweiten Oberflächen der zweiten Klemmelemente längs der schrägen Begrenzungskanten der keilförmigen Stirnflächen verlaufende Rücksprünge vorgesehen, um gleichmäßigen Andruck an Stirnflächen und Leitblechen der ausgeschwenkten Spreizklappen sicherstellen zu können. In günstiger Weise sind weiterhin die Hebelarme der Paare der zweiten Klemmkörper pendelnd selbsttätig einstellbar auf ihren Achsen in den beiden längeren Hebelarmen gehalten, so daß sich eine gleichmäßige Anlage beim Andrücken an die Flächen des Abfüllstutzens einstellt. Um Beschädigungen des Sackmaterials zu vermeiden, sind die Klemmelemente üblicherweise im Bereich ihrer berührenden Oberflächen aus Gummi hergestellt oder mit Gummi belegt. Weitere bevorzugte Ausgestaltungen betreffen die Ausführungen der Verstellelemente, die im Fall der ersten Klemmenpaare vorzugsweise voneinander unabhängig ausgeführt sind, bei den Klemmelementen der zweiten Klemmenpaare jedoch so, daß ein Verstellelement die erste Bewegung der kürzeren Schwenkhebel gemeinsam erzeugt, wobei deren Bewegung über ein Koppelglied synchronisiert ist und daß die zweite Bewegung der längeren Schwenkhebel ebenfalls über ein gemeinsames Stellglied erfolgt, wobei diese Schwenkarme jedoch parallel miteinander verschwenkbar sind.

Ein bevorzugtes Ausführungsbeispiel der Erfindung ist in den Zeichnungen dargestellt.
- Fig. 1: zeigt eine erfindungsgemäße Sackklemmenvorrichtung an einem Abfüllstutzen in Seitenansicht;
- Fig. 2: zeigt eine Sackklemmenvorrichtung nach Fig. 1 in Ansicht auf die Stirnseiten des Abfüllstutzens.

Übereinstimmende Teile sind mit gleichen Bezugsziffern versehen. Die Beschreibung erfolgt nachstehend für beide Darstellungen gemeinsam. Im einzelnen ist ein Abfüllstutzen 1 von im wesentlichen rechteckigem Querschnitt gezeigt, der ein unteres Gehäuseteil 2 umfaßt, dessen Stirnflächen 3 V-förmig nach unten auslaufen, und dessen Seitenflächen 4 nur teilweise zu erkennen sind.

Das untere Gehäuseteil 2 ist am Abfüllstutzen 1 angeschweißt. Die Stirnflächen 3 sind mittels Schrauben 5 daran angeschraubt und haben obere Ansatzflächen 6, die von Laschen 7 seitlich umfaßt werden. Die Laschen 7 sind mit ihren inneren Enden mit Drehzapfen 8 für Spreizklappen 10 verbunden und an ihren äußeren Enden mit einem Trägerrohr 28. An dem Trägerrohr 28 sind zweiarmige Hebel 9a, 9b ungleicher Länge befestigt, an deren einem Ende Spreizklappen 10 angeschweißt sind. Am längeren der Hebel 9b greift ein Stellzylinder 11 mittels einer Drehachse 12 an. Das obere Ende des Stellzylinders 21 ist an einer Lasche 31 aufgehängt, die mit dem Abfüllstutzen 1 fest verbunden ist. Die Lagerung des Stellzylinders 11 erfolgt mittels einer Drehachse 32, die in einer Lasche 31 am Abfüllstutzen gelagert ist. Bei Betätigung der Stellzylinder 11 schwenken die Spreizklappen um die Drehachse 8 seitlich nach außen. Zwischen den laschenförmigen Hebeln 9a, 9b ist jeweils eine weitere Drehachse 13 vorgesehen, auf der Paare von Dreiecksblechen 14 gemeinsam drehbar gehalten sind, an denen gegen die Klappen anschlagende Klemmelemente 15 befestigt sind. Die Bleche 14 werden über eine verbindende Achse 16 von einem weiteren Stellzylinder 17 betätigt, das in einer Achse 18 schwenkbar zwischen den Hebeln 9a, 9b gehalten ist.

Die Funktion der zuvor genannten Teile ist folgende. Mittels der Stellelemente 11 können die Spreizklappen 10 geöffnet oder geschlossen werden, wobei das Öffnen insbesondere nach dem Aufstecken eines Sackes erfolgt. Beim Öffnen und Schließen werden die Betätigungsmittel der an den Spreizklappen 10 befestigten Klemmelemente 15 jeweils mitgenommen. Durch Betätigung der Stellelemente 17 können diese unabhängig von der Stellung der Spreizklappen 10 von diesen weggeschwenkt werden, so daß das Aufstecken eines Sackes erfolgen kann, und an diese angedrückt werden, so daß der Sackrand insbesondere in der geöffneten Stellung der Spreizklappen an diese angedrückt wird.

Jeweils vor der Ebene der Stirnflächen 3 sind gabelförmig ausgeführte doppelte Hebelarme 19 angeordnet, die um Achsen 34 drehbar an Laschen 33 befestigt sind, die ebenfalls mit dem Abfüllstutzen 1 fest verbunden sind. Die einarmigen Hebelarme 19 werden mittels eines gemeinsamen Stellelementes 21 betätigt, das in Drehachsen 29 gelagert ist und die gegenüberliegenden brückenförmigen Schwenkarme 19 miteinander verbindet und diese vom Abfüllstutzen, insbesondere von den Stirnflächen 3 des unteren Gehäuseteils 2 weg und auf diese zubewegt. Die Schwenkarme 19 sind dabei um Drehachsen 34 zueinander parallel verschiebbar.

In jedem der brückenförmigen Schwenkarme 19 ist jeweils ein Paar von Schwenkarmen 22 um Drehachsen 20 schwenkbar gelagert. Die Schwenkarme 22 sind als zweiarmige Hebel ausgeführt und werden mittels eines gemeinsamen Stellelementes 23 entgegengesetzt betätigt, wobei eine Koppel 24, die mit beiden gelenkig verbunden ist, eine synchrone Bewegung erzwingt. Das Stellelement 23 ist in Drehachsen 30 an den Schwenkarmen 22 gelagert. Am unteren Ende der Schwenkarme 22 sind Klemmelemente 25 angeordnet. Bei Betätigung des Stellelementes 23 werden jeweils die vor einer Stirnfläche 3 liegende Betätigungselemente 25 so zusammengeführt, daß sie mit ersten Andrückflächen 26 einen aufgeschobenen Sack im Bereich der Seitenfalten fassen und zusammenhalten können. Bei anschließender Betätigung des Stellelementes 21 werden dann die Paare von zwei zusammengeklemmten Klemmelementen 25 mit ihren zweiten Andrückflächen an die Stirnflächen 3 des unteren Gehäuseteils 2 angedrückt, so daß sie mit den zweiten Anlageflächen 27 den zuvor noch locker geöffneten Sack vollständig an die Stirnflächen anpressen. Die Lagerung der Hebel 22 auf um ihre Drehachsen 20 ist im Teilschnitt dargestellt und läßt eine zu dieser Achse einstellbare Lagerung erkennen, so daß sich die Hebel 22 beim Andrücken der Klemmelemente 25 selbsttätig einstellen können.

Die gabelförmigen Schwenkarme 19 sind jeweils über eine Traverse 38 miteinander verbunden. Eine an Laschen 35 befestigte Einstellvorrichtung 36 limitiert den Schwenkbereich der Hebelarme 19. Die Laschen 35 sind wiederum fest mit dem Absackstutzen 1 verbunden.

## Patentansprüche

1. Vorrichtung aus einem Abfüllstutzen und einer Sackklemmenanordnung zum Festhalten eines abzufüllenden Sackes, insbesondere eines Seitenfaltensackes, an dem Abfüllstutzen (1), der ein Gehäuseteil (2) mit im wesentlichen rechteckigem Querschnitt aufweist, das zwei Stirnflächen (3) und zwei Spreizklappen (10) besitzt, die um senkrecht zu den genannten Stirnflächen (3) liegende Achsen (8) am Gehäuseteil (2) schwenkbar gehalten sind, rechtwinklig angesetzte Leitbleche haben, mit einem ersten Klemmenpaar, das jeweils Klemmkörper (15) aufweist, die an Schwenkhebeln (14) um erste horizontale Achsen (13) gegensinnig schwenkbar sind und sich gegen die Außenflächen der geöffneten Spreizklappen (10) anlegen, um einander gegenüberliegende erste Sackwandteile am Abfüllstutzen zu halten, und mit zweiten Klemmenpaaren, die jeweils Paare von Klemmkörpern (25) aufweisen, die um etwa parallel zu den ersten Achsen (8) liegende zweite Achsen (20) relativ zueinander schwenkbar sind, und die an längeren Schwenkhebeln (19), die die zuvorgenannten Achsen (20) halten, um zu den ersten und zweiten Achsen senkrechte Achsen (34) gegensinnig in Richtung auf die Stirnflächen (3) zu beweglich sind, wobei die Paare der Klemmkörper (25) der zweiten Klemmenpaare Oberflächenteile (26) aufweisen, die sich paarweise so aneinanderlegen, daß vor den Stirnflächen liegende Sackwandteile im Kantenbereich erfaßt und gehalten werden,
dadurch gekennzeichnet,
daß die Stirnflächen (3) nach unten keilförmig zulaufen und
daß die Leitbleche der Spreizklappen innerhalb der Stirnflächen liegen,
daß die Klemmkörper (25) der zweiten Klemmenpaare an einzelnen kurzen Schwenkhebeln jeweils einzeln gelagert und gegensinnig zueinander schwenkbar sind, und
daß die Paare der Klemmkörper (25) der zweiten Klemmenpaare jeweils zu den genannten Oberflächenteilen abgewinkelte zweite Oberflächenteile (27) aufweisen, die an die Stirnflächen (3) und die Leitbleche der ausgeschwenkten Spreizklappen (10) angepaßt sind, um die übrigen freien Sackwandteile am Abfüllstutzen zu halten.

2. Vorrichtung nach Anspruch 1,
dadurch gekennzeichnet,
daß die Klemmkörper (15) des ersten Klemmenpaares jeweils voneinander unabhängige Stellelemente (11) aufweisen.

3. Vorrichtung nach Anspruch 1,
dadurch gekennzeichnet,
daß die für die ersten Schwenkbewegungen der Paare von zweiten Klemmkörpern (25) jeweils ein Stellzylinder (23) vorgesehen ist und die Bewegung der Hebelarme (22) über eine Koppel (24) synchronisiert ist.

4. Vorrichtung nach einem der Ansprüche 1 bis 3,
dadurch gekennzeichnet,
daß für die zweite Schwenkbewegung der Paare von zweiten Klemmkörpern ein gemeinsames Stellelement (21) vorgesehen ist, das an beiden Hebelarmen (19) angreift, wobei diese parallel verschwenkbar sind.

5. Vorrichtung nach einem der Ansprüche 1 bis 4,
dadurch gekennzeichnet,
daß die Hebelarme (22) der Paare der zweiten Klemmkörper pendelnd selbsttätig einstellbar auf ihren Achsen (20) in den beiden Hebelarmen (19) gehalten sind.

## Claims

1. A device consisting of a filling neck and a bag clamping assembly for holding a bag to be filled, especially a bag with side folds, at the filling neck (1) which comprises a housing part (2) having a substantially rectangular cross-section and two end faces (3) and two expanding flaps (10) which are held at the housing part (2) so as to be pivotable around axes (8) positioned perpendicularly relative to said end faces (3) and which are provided with guiding plates attached at right angles, with a first pair of clamps which comprises clamping members (15) which, on pivot levers (14), are pivotable in opposite directions around first horizontal axes (13) and rest against the outer faces of the open expanding flaps (10) for the purpose of holding opposed first bag wall parts at the filling neck, and with second pairs of clamps which each comprise pairs of clamping members (25), which are pivotable relative to one another around second axes (20) positioned approximately parallel relative to the first axes (8) and which, on longer pivot levers (19) holding the above-mentioned axes (20), are movable in opposite directions towards the end faces (3) around axes (34) extending perpendicularly relative to the first and second axes, with the pairs of clamping members (25) of the second pairs of clamps comprising surface parts (25) which, in pairs, contact one another in such a way that bag wall parts positioned in front of the end faces are gripped and held in their edge region,
characterised in
that the end faces (3) downwardly converge wedge-like and that the guiding plates of the expanding flaps are positioned inside the end faces; that the clamping members (25) of the second pairs of clamps are each individually supported on individual short pivot levers and are pivotable relative to one another in opposite directions; and that the pairs of clamping members (25) of the second pairs of clamps each comprise second surface parts (27) which are angled relative to said surface parts and which are adapted to the end faces (3) and guiding plates of the pivoted expanding flaps (10) for the purpose of holding the remaining free bag wall parts on the filling neck.

2. A device according to claim 1,
characterised in
that the clamping members (15) of the first pair of clamps each comprise setting elements (11) which are independent of one another.

3. A device according to claim 1,
characterised in
that for the first pivot movements of the pairs of second clamping members (25) there is provided a respective setting cylinder (23) and that the movements of the lever arms (22) are synchronised by a coupling device (24).

4. A device according to any one of claims 1 to 3,
characterised in
that for the second pivot movement of the pairs of second clamping members there is provided a joint setting element (21) which engages the two lever arms (19) which are pivotable parallel relative to one another.

5. A device according to any one of claims 1 to 4,
characterised in
that the lever arms (22) of the pairs of second clamping members are swingingly held on their axes (20) in the two lever arms (19) so as to automatically adjust themselves.

## Revendications

1. Dispositif composé d'une goulotte verseuse et d'un dispositif de serrage de sac destiné à maintenir un sac à remplir, notamment, un sac à plis latéraux, à la goulotte verseuse (1), et qui présente une partie corps (2) de section sensiblement rectangulaire, qui possède deux surfaces frontales (3), et deux volets expansibles (10) qui sont montés sur la partie corps (2) mobiles en oscillation autour d'axes (8) s'étendant perpendiculairement auxdites surfaces frontales (3), possèdent des déflecteurs ajoutés perpendiculairement, avec une première paire de mâchoires qui présente des corps de mâchoires (15) qui sont montés sur des leviers oscillants (14) pour pouvoir osciller l'un en sens inverse de l'autre autour de premiers axes horizontaux (13), et qui s'appliquent contre les surfaces extérieures des volets expansibles ouverts (10) pour maintenir des premières parties de parois du sac, mutuellement opposées, contre la goulotte verseuse, et avec des deuxièmes paires de mâchoires qui présentent des paires de corps de mâchoires (25) qui peuvent osciller l'une par rapport à l'autre autour de deuxièmes axes (20) s'étendant à peu près parallèlement aux premiers axes (8), et qui sont montées mobiles sur des leviers oscillants longs (19) qui portent les axes (20) précités, pour se déplacer l'une en sens inverse de l'autre, en direction des surfaces frontales (3), autour d'axes (34) perpendiculaires aux premiers et deuxièmes axes, les paires des corps de mâchoires (25) des deuxièmes paires de mâchoires présentant des parties de surfaces (26) qui s'appliquent l'une contre l'autre par paires de manière que des parties de paroi du sac situées devant les surfaces frontales soient saisies et retenues dans la région des bords,
caractérisé
en ce que les surfaces frontales (3) convergent vers le bas en forme de coin et
en ce que les déflecteurs des volets expansibles se trouvent à l'intérieur des surfaces frontales,
en ce que les corps de mâchoires (25) des deuxièmes paires de mâchoires sont tourillonnés séparément chacun sur un levier oscillant court et peuvent osciller l'un en sens inverse de l'autre en se rapprochant, et
en ce que les paires de corps de mâchoires (25) des deuxièmes paires de mâchoires présentent des deuxièmes parties de surfaces (27) rabattues en direction des parties de surfaces précitées, qui sont adaptées aux surfaces frontales (3) et aux déflecteurs des volets expansibles (10) écartés, pour maintenir les autres parties libres des parois du sac contre la goulotte verseuse.

2. Dispositif selon la revendication 1,
caractérisé
en ce que les corps de mâchoires (15) de la première paire de mâchoires présentent des actionneurs (11) indépendants l'un de l'autre.

3. Dispositif selon la revendication 1,
caractérisé
en ce qu'il est prévu un vérin actionneur (23) pour les premiers mouvements de pivotement de chacune des paires de deuxièmes corps de mâchoires (25), et le mouvement des bras de leviers (22) est synchronisé au moyen d'une biellette (24).

4. Dispositif selon une des revendications 1 à 3,
caractérisé
en ce qu'il est prévu, pour le deuxième mouvement de pivotement des paires de deuxièmes corps de mâchoires, un actionneur commun (21) qui attaque les deux bras de leviers (19), ces bras pouvant pivoter parallèlement.

5. Dispositif selon une des revendications 1 à 4,
caractérisé
en ce que les bras de leviers (22) des paires des deuxièmes corps de mâchoires sont montés dans les deux bras de leviers (19) d'une façon qui leur permet de se régler automatiquement en oscillant sur leurs axes (20).
